# EUROPÄISCHE PATENTSCHRIFT

(11) **EP 0 890 964 B1**
(45) Veröffentlichungstag und Bekanntmachung des Hinweises auf die Patenterteilung: **18.12.2002**
(21) Anmeldenummer: 98112082.7
(22) Anmeldetag: 30.06.1998
(51) Int. Cl.: H01H 1/58

(54) **Schaltgerät mit Kontaktsystem**
Switching device with contact system
Dispositif de commutation avec système de contact

(30) Priorität: 10.07.1997 DE 29712179 U
(43) Veröffentlichungstag der Anmeldung: 13.01.1999
(73) Patentinhaber: SIEMENS AKTIENGESELLSCHAFT, 80333 München (DE)
(72) Erfinder: Blaimer, Gerhard, 92245 Kümmersbruck (DE); Hunner, Winfried, 92224 Amberg (DE)

(56) Entgegenhaltungen:
- EP-A- 0 270 449
- CH-A- 580 342
- DE-B- 1 440 773
- DE-C- 966 537
- DE-U- 1 910 096
- DE-U- 9 402 823
- DE-U- 29 501 277
- FR-A- 1 441 723
- GB-A- 2 059 191

## Beschreibung

Die Erfindung bezieht sich auf ein Schaltgerät mit einem Kontaktsystem, das eine Rahmenklemme und ein Kontaktstück umfasst, das fest eingebettet und mit einem angeschlossenen Leiter nicht mehr abhebbar ist, wobei die mechanische und elektrische Verbindung von Rahmenklemme (1) und Kontaktstück (2) in einer innigen Steckverbindung besteht. Ein gattungsgemäßes Schaltgerät ist aus der DE 295 01 277 U bekannt. Hier ist ein Sicherungslasttrenner mit Sicherungskontakten als Kontaktsystem offenbart, an die elektrisch leitende Verbindungsschienen angekoppelt sind. Das Kontaktsystem ist hier mit dem Gehäuse nicht fest verbunden, so daß es mit einem angeklemmten Leiter abhebbar ist.

Aus der DE 94 02 823 U ist ein Kontaktstück mit einer Kontaktfeder bekannt.

Ein Schaltgerät, gemäß Oberbegriff des Anspruchs 1, ist aus GB-A-2059 191 bekannt.

Der Erfindung liegt die Aufgabe zugrunde, ein Schaltgerät mit einem Kontaktsystem der obengenannten Art zu schaffen, das bei einfachem Aufbau fest eingebettet und mit einem angeschlossenen Leiter nicht mehr abhebbar ist und geringe Übergangswiderstände gewährleistet.

Die Aufgabe wird mit den Merkmalen nach Anspruch 1 gelöst.

Eine besonders einfache Ausführungsform besteht, wenn die Rahmenklemme über außenseitige Nuten mit dem Kontaktstück verbunden ist.

Weitere vorteilhafte Ausgestaltungen der Erfindung sind den Unteransprüchen 2 und 3 zu entnehmen.

Ein Ausführungsbeispiel der Erfindung wird im folgenden anhand einer Zeichnung näher erläutert. Es zeigen:
- FIG 1, 2, 3: verschiedene Ansichten eines beim erfindungsgemäßen Schaltgerät eingesetzten Kontaktsystems,
- FIG 4: eine Vorderansicht der Rahmenklemme des Kontaktsystems,
- FIG 5: eine Draufsicht der Rahmenklemme des Kontaktsystems,
- FIG 6: ein erfindungsgemäßes Schaltgerät mit eingebautem Kontaktsystem.

In FIG 1 ist die Vorderansicht eines aus einer Rahmenklemme 1 und einem Kontaktstück 2 zusammengesetzten Kontaktsystems dargestellt. Die Rahmenklemme 1 ist über außenseitige Nuten 3 mit dem Kontaktstück 2 verbunden. Hierzu weist das Kontaktstück 2 Schlitze 4 auf (siehe auch FIG 3), in die die Rahmenklemme 1 unter Eingriff des Kontaktstücks 2 in die Nuten 3 der Rahmenklemme 1 aufgeschoben ist.

FIG 2 bzw. 3 zeigen die Seitenansicht bzw. Draufsicht des Kontaktsystems. Die Rahmenklemme 1 weist gemäß FIG 4 ein Fenster 5 mit Schrägen 6 zur Zentrierung eines anzuklemmenden Leiters auf. FIG 5 zeigt eine Draufsicht der Rahmenklemme 1 mit einer Bohrung 7, die zum Leiteranschluß mit einem Gewinde ausgeführt ist.

Die Rahmenklemme 1 läßt sich aus einem gezogenen Profil herstellen, was eine Ablängung in beliebiger Länge gemäß dem Anwendungsfall ermöglicht.

Das vorbeschriebene Kontaktsystem ist gemäß FIG 6 in einer Kammer 8 eines Schaltgerätegehäuses 9 derart fixiert, daß das Kontaktstück 2 über zwei gegenüberliegene Ränder 9 in Nuten 10 von Seitenwänden 11 der Kammer 8 eingeschoben ist. Hierdurch wird ein optimaler Verdrehschutz für das Kontaktsystem gewährleistet. Das Kontaktsystem (1,2) ist fest eingebettet und mit einem angeschlossenen Leiter nicht mehr abhebbar.

Obwohl die vorliegende Erfindung unter Bezugnahme auf die in der beigefügten Zeichnung dargestellte Ausführungsform erläutert ist, sollte berücksichtigt werden, daß damit nicht beabsichtigt ist, die Erfindung nur auf die dargestellte Ausführungsform zu beschränken, sondern alle möglichen Änderungen, Modifizierungen und äquivalente Anordnungen, soweit sie vom Inhalt der Patentansprüche gedeckt sind, einzuschließen.

## Patentansprüche

1. Schaltgerät mit einem Kontaktsystem, das eine Rahmenklemme (1) und ein Kontaktstück (2) umfaßt, das fest eingebettet und mit einem angeschlossenen Leiter nicht mehr abhebbar ist, wobei die mechanische und elektrische Verbindung von Rahmenklemme (1) und Kontaktstück (2) in einer innigen Steckverbindung besteht, **dadurch gekennzeichnet, daß** die Rahmenklemme (1) über außenseitige Nuten (3) mit dem Kontaktstück (2) verbunden ist, wobei das Kontaktstück (2) Schlitze (4) aufweist, in die die Rahmenklemme (1) unter Eingriff des Kontaktstücks (2) in die Nuten (3) der Rahmenklemme (1) aufgeschoben ist und das Kontaktsystem (1,2) derart in einer Kammer (8) des Schaltgeräts fixiert ist, dass das Kontaktstück (2) über zwei gegenüberliegende Ränder (9) in Nuten (10) von Seitenwänden (11) der Kammer (8) eingeschoben ist.

2. Schaltgerät nach einem der vorangehenden Ansprüche, **dadurch gekennzeichnet, daß** die Rahmenklemme (1) ein Fenster (5) mit Schrägen (6) zur Zentrierung eines Leiters aufweist.

3. Schaltgerät nach einem der vorangehenden Ansprüche, **dadurch gekennzeichnet, daß** die Rahmenklemme (1) aus einem gezogenen Profil in beliebiger Länge herstellbar ist.

## Claims

1. Switching device with a contact system that includes a box terminal (1) and a contact piece (2), that is permanently embedded and cannot be disengaged with a conductor connected, with the mechanical and electrical connection of the box terminal (1) and contact piece (2) consisting of an internal plug-in connector, **characterised in that** the box terminal (1) is connected to the contact piece (2) by external grooves (3), with the contact piece (2) having slots (4) into which the box terminal (1) is pushed, with the contact piece (2) engaging in the grooves (3) of the box terminal (1), and that the contact system (1, 2) is fixed in a chamber (8) of the switching device such that the contact piece (2) is pushed in through two opposing edges (9) in grooves (10) of the side walls (11) of the chamber (8).

2. Switching device according to one of the preceding claims, **characterised in that** the box terminal (1) has a window (5) with bevels (6) for centring a conductor.

3. Switching device according to one of the preceding claims, **characterised in that** the box terminal (1) can be manufactured to any length from a drawn profile.

## Revendications

1. Appareil de coupure comportant un système de contact qui comprend une borne en cadre (1) et un plot de contact (2), qui est inséré solidement et qu'on ne peut plus retirer quand un conducteur est connecté, la liaison mécanique et électrique de la borne en cadre (1) au plot de contact (2) consistant en une fiche de raccordement interne, **caractérisé en ce que** la borne en cadre (1) est liée au plot de contact (2) au moyen d'encoches (3) externes, le plot de contact (2) présentant des fentes (4) dans lesquelles la borne en cadre (1) est enfilée en engageant le plot de contact (2) dans les encoches (3) de la borne en cadre (1) et le système de contact (1, 2) étant fixé dans une chambre (8) de l'appareil de coupure de telle manière que le plot de contact (2) est introduit au moyen de deux bords (9) opposés dans des encoches (10) de parois latérales (11) de la chambre (8).

2. Appareil de coupure selon l'une des revendications précédentes **caractérisé en ce que** la borne en cadre (1) présente une fenêtre (5) avec des biseaux (6) destinés au centrage d'un conducteur.

3. Appareil de coupure selon l'une des revendications précédentes **caractérisé en ce que** l'on peut fabriquer la borne en cadre (1) à partir d'un profilé par tirage selon une longueur quelconque.
